# EUROPÄISCHE PATENTSCHRIFT

(11) **EP 3 509 942 B1**
(45) Veröffentlichungstag und Bekanntmachung des Hinweises auf die Patenterteilung: **23.02.2022**
(21) Anmeldenummer: 17764556.1
(22) Anmeldetag: 06.09.2017
(51) Int. Cl.: B63G 9/00, B63G 11/00, B63B 35/50, F41H 5/06, F41H 5/013, F41H 5/24, F41H 11/08, E01F 3/00

(54) **MOBILER BESCHUSSSCHUTZ**
MOBILE DEVICE FOR PROTECTION AGAINST FIRING
PROTECTION MOBILE CONTRE LES TIRS

(30) Priorität: 08.09.2016 DE 102016217143
(43) Veröffentlichungstag der Anmeldung: 17.07.2019
(73) Patentinhaber: thyssenkrupp Marine Systems GmbH, 24143 Kiel (DE); thyssenkrupp AG, 45143 Essen (DE)
(72) Erfinder: HALFMANN, Sebastian, 22851 Norderstedt (DE); OESMANN, Hans, 21149 Hamburg (DE)
(74) Vertreter: thyssenkrupp Intellectual Property GmbH
(86) Internationale Anmeldenummer: PCT/EP2017/072369
(87) Internationale Veröffentlichungsnummer: WO 2018/046549

(56) Entgegenhaltungen:
- AT-A4- 505 404
- CH-A2- 700 761
- CN-U- 202 414 104
- CN-U- 202 827 998
- CN-U- 205 524 814
- DE-A1-102012 002 801
- GB-A- 2 371 068
- JP-A- 2012 116 304
- US-A1- 2009 100 997
- US-A1- 2015 308 792

## Beschreibung

Die Erfindung betrifft ein Wasserfahrzeug und ein Verfahren zur Aufstellung eines mobilen Beschussschutzes auf einem Wasserfahrzeug gemäß Ansprüche 1 bzw. 15.

Gerade in Zeiten asymmetrischer Bedrohungen muss auf eine Vielzahl von Bedrohungsszenarien reagiert werden können. Hierzu kann es vorteilhaft sein, insbesondere ein Wasserfahrzeug für die konkrete Situation zu modifizieren. Beispielsweise kann es vorteilhaft sein, einen Beschussschutz zum Schutz der Besatzung um das Hubschrauberdeck zu haben, welcher während des Flugbetriebes dort jedoch nicht installiert sein kann. Daher muss der Beschussschutz mobil, also schnell auf- und abbaubar sein. Die Anforderung ist hierbei, dass der Beschussschutz derart modular ist, dass dieser Personen ohne großen technischen Aufwand errichtbar ist.

Aus der AT 516 721 A4 ist ein Geländer für einen Balkon bekannt.

Aus der DE 10 2012 002 801 A1 ist ein Pfosten zum Aufbau einer Schutzeinrichtung bekannt,

bei welcher Verschmutzungen im Schraubkanal weitgehend vermieden werden.

Aus der AT 505 404 A4 ist eine mobile Hochwasserschutzeinrichtung bekannt.

Aus der CH 700 761 A2 ist eine Bodenhülse zur Aufnahme eines Pfostens bekannt.

Aus der GB 2 371 068 A ist eine Flutschutzvorrichtung mit entfernbaren Pfosten bekannt.

Aus der US 2009/100997 A1 ist eine modulare ballistische Schutzwand bekannt, welche einen festen Rahmen und eine Mehrzahl an Paneelen aufweist.

Aus der JP 2012 116304 A ist eine Schutzvorrichtung für eine Festmachleine eines Schiffes mit einer Seitenwand und einer Rollwand bekannt.

Aus der CN 202 414 104 U ist eine Schnellmontagevorrichtung zur Optimierung der Struktur eines beweglichen, rohrartigen, aufrechten Pfostens bekannt, umfassend einen aufrechten Pfosten und eine aufrechte Pfosteneinstellhülse, wobei bei Verwendung die aufrechte Pfosteneinstellhülse auf der Arbeitsplattform befestigt ist, wobei die zylindrische Fläche am unteren Ende des aufrechten Pfostens mit mindestens zwei Klemmköpfen entlang der radialen Richtung nach außen ausgestattet ist, die Zylinderwand der Hülse ist mit dem aufrechten Pfostenklemmkopf versehen und wird in das Schnallenloch eingesetzt, das Schnallenöffnungsloch wird an der oberen Stirnfläche der Hülse geöffnet und erstreckt sich an der Hülsenwand, der Klemmkopf des aufrechten Pfostens entlang der Schnallenöffnung an der oberen Hülse tritt in das Schnallenloch ein.

Aus der CN 202 827 998 U ist ein Schiff mit Glasgeländer bekannt, umfassend einen Schiffskörper, eine Schiffsstützsäule und die Schiffsstützsäule ist mehrere, die jeweils an der Seite des Schiffskörpers befestigt sind, wobei zwischen den beiden benachbarten Schiffsstützsäulen ein Glasgeländer vorgesehen ist.

Aus der CN 205 524 814 U ist eine Schiene eines neuen Typs bekannt, worin sie mehrere gleichmäßig verteilte und fest auf dem Deck am unteren Ende des aufrechten Pfostens angeordnete und oben auf dem aufrechten Pfosten angeordnete und mit der festen Querstange der beiden benachbarten aufrechten Pfosten verbundene Schienen umfasst; auf dem aufrechten Pfosten einheitlich mit mehreren Abzweigrohren versehen ist, auf dem Abzweigrohr eingesetzt wird, das mit den beiden benachbarten aufrechten Pfosten des Sicherheitsstahldrahts verbunden ist, wobei jeweils zwei der aufrechten Pfosten weiterhin mit einem Solarmodul ausgestattet sind; das Solarmodul mit der Ladesteuerung verbunden ist.

Aus der US 2015/308792 A1 ist ein modulares Schutzsystem bekannt.

Aufgabe der Erfindung ist es, einen mobilen Beschussschutz bereit zu stellen, der leicht und schnell auf- und abbaubar ist.

Gelöst wird diese Aufgabe durch ein Wasserfahrzeug mit den in Anspruch 1 angegebenen Merkmalen sowie ein Verfahren mit den in Anspruch 15 angegebenen Merkmalen. Vorteilhafte Weiterbildungen ergeben sich aus den Unteransprüchen, der nachfolgenden Beschreibung sowie den Zeichnungen.

Der erfindungsgemäße mobile Beschussschutz weist wenigstens ein erstes Stützelement und ein zweites Stützelement, wenigstens ein erstes Plattenelement und wenigstens ein erstes Schienenelement auf, wobei das wenigstens erste Stützelement und das zweite Stützelement senkrecht angeordnet werden können. Das wenigstens erste Plattenelement kann zwischen dem ersten Stützelement und dem zweiten Stützelement angeordnet werden. Das erste Schienenelement kann oberhalb des ersten Stützelements, des zweiten Stützelements und des ersten Plattenelements angeordnet werden. Das erste Stützelement weist eine erste Vertiefung zur Aufnahme des ersten Plattenelements und das zweite Stützelement weist eine erste Vertiefung zur Aufnahme des ersten Plattenelements auf. Das erste Stützelement weist an der Unterseite eine erste Verankerungsvorrichtung und das zweite Stützelement weist an der Unterseite eine zweite Verankerungsvorrichtung auf. Das erste Stützelement und das erste Schienenelement sind kraftschlüssig miteinander verbindbar und das zweite Stützelement und das erste Schienenelement sind kraftschlüssig miteinander verbindbar.

Durch diesen modularen Aufbau des mobilen Beschussschutzes ist ein einfacher und schneller Aufbau möglich. Hinzukommt, dass das erste Stützelement und das zweite Stützelement sowie weitere Stützelemente gleich ausgeführt sein können und so eine einfache Modularität auch im Sinne der Variabilität des Systems gegeben sein kann.

Trotz der einfachen Handhabbarkeit des Systems wird durch die Auslegung und vor allem durch das erste Schienenelement, das die beiden Stützelemente verbindet, eine hohe Festigkeit des Systems erreicht. Die beiden Stützelemente bilden zusammen mit dem ersten Schienenelement eine feste und starre Verbindung, welche für Seegang oder Wellenschlag die notwendige Festigkeit und Stabilität aufweist. Gleichzeitig ist das System aber schnell auf- und abbaubar sowie gut staubar. Der erfindungsgemäße mobile Beschussschutz kann dadurch sogar Schockbelastungen, wie sie durch Explosionen entstehen, widerstehen.

Erfindungsgemäß weist der mobile Beschussschutz wenigstens ein drittes Stützelement, wenigstens ein zweites Plattenelement und wenigstens ein zweites Schienenelement auf. Das zweite Stützelement weist eine zweite Vertiefung zur Aufnahme des zweiten Plattenelements und das dritte Stützelement weist eine erste Vertiefung zur Aufnahme des zweiten Plattenelements auf. Das dritte Stützelement weist an der Unterseite eine dritte Verankerungsvorrichtung auf. Durch diese Modularität ist eine Erweiterbarkeit gewährleistet, der mobile Beschussschutz kann leicht auf einer größeren Länge aufgebaut werden ohne dass die einzelnen Bauteile zu groß und zu schwer werden.

In einer weiteren Ausführungsform der Erfindung sind die erste Vertiefung eines weiteren Stützelements und die zweite Vertiefung des weiteren Stützelements gegenüberliegend angeordnet. Besonders bevorzugt weist das zweite Stützelement ein H-Profil auf. Hierdurch ist eine extrem einfache Konstruktion möglich.

Erfindungsgemäß sind die erste Vertiefung des zweiten Stützelements und die zweite Vertiefung des zweiten Stützelements in einem stumpfen Winkel zueinander angeordnet. Unter einem stumpfen Winkel wird ein Winkel kleiner 180° und größer gleich 90° verstanden. Im Gegensatz dazu weist ein spitzer Winkel einen Winkel von weniger als 90° auf. Durch die Anordnung im Winkel kann der mobile Beschussschutz nicht nur gerade angeordnet sein, sondern auch sowohl eine Seite als auch die Heckseite schützen. Beispielsweise kann der mobile Beschussschutz auch ein Hubschrauberdeck vom Hangar an einer Seite über die Heckseite bis zum Hangar auf der anderen Seite schützen.

Besonders bevorzugt weisen die meisten Stützelemente ein H-Profil auf. Lediglich Stützelemente, welche in Bereichen der Krümmung des mobilen Beschussschutzes angeordnet sind, weisen einen stumpfen Winkel auf. Erfindungsgemäß beträgt der stumpfe Winkel 135°. Hierdurch ergibt sich bei einer Anordnung über Eck genau ein im 45° Winkel stehendes Plattenelement. Lediglich zwei Stützelemente weisen dann eine andere Geometrie auf.

In einer weiteren Ausführungsform der Erfindung weist wenigstens das erste Stützelement an der Unterseite eine erste Verankerungsvorrichtung in Form eines Bajonettverschlusses und das zweite Stützelement an der Unterseite eine zweite Verankerungsvorrichtung in Form eines Bajonettverschlusses auf. Ein Bajonettverschluss kann einfach und schnell verriegelt und gelöst werden und hierfür ist kein Werkzeug notwendig. Besonders bevorzugt ist der Bajonettverschluss durch eine Drehung um 90° festzustellen bzw. zu lösen. Durch eine 90° Drehung kann eine maximale kraftübertragende Verbindungsfläche erzeugt werden.

In einer weiteren Ausführungsform der Erfindung weist der Bajonettverschluss am unteren Ende eine in erster Näherung rechteckige Platte auf. Die in erster Näherung rechteckige Platte weist wenigstens zwei gegenüberliegende Ecken auf, wobei die zwei gegenüberliegenden Ecken abgerundet sind. Die Abrundung von zwei gegenüberliegenden Ecken führt zu einer einfachen Verriegelung. Mit genau einer 90° Drehung kann verriegelt bzw. gelöst werden. Eine andere Drehung wird durch diese Geometrie ausgeschlossen. Dadurch werden auch Bedienfehler vermieden und die kraftübertragende Verbindungsfläche maximiert. Besonders bevorzugt sind die zwei gegenüberliegenden Ecken mit einem Krümmungsradius abgerundet, wobei der Krümmungsradius der halben Breite der in ersten Näherung rechteckigen Platte entspricht.

In einer weiteren Ausführungsform der Erfindung weist keines der Bestandteile umfassend Stützelemente, Plattenelemente und Schienenelemente ein Gewicht von mehr als 25 kg auf. Hierdurch kann jeder Bestandteil durch nur eine Person getragen, montiert und demontiert werden. Weitere technische Hilfsmittel werden nicht benötigt. Hierdurch kann jede am Auf- bzw. Abbau beteiligte Person jeweils ein Bauteil transportieren und montieren bzw. demontieren. Hierdurch wird insgesamt eine hohe Geschwindigkeit für den Auf- und Abbau gewährleistet.

In einer weiteren Ausführungsform der Erfindung bestehen die tragenden Bestandteile umfassend Stützelemente und Schienenelemente aus nicht lackiertem rostfreien Stahl. Durch Auf- und Abbau reiben die Stahlteile aufeinander, was eine Lackschicht beschädigen würde und so die Schutzwirkung einer Lackschicht aufheben würde. Da der mobile Beschussschutz auf einem Wasserfahrzeug eingesetzt wird, ist dieser auch korrosivem Meerwasser ausgesetzt, sodass eine Ausführung in rostfreiem Stahl vorteilhaft ist. Beispielsweise handelt es sich um einen Stahl mit einem Kohlenstoffanteil unter 0,05 %, einen Silizumanteil ≤ 1 %, einem Mangananteil ≤ 2 %, einem Phosphoranteil ≤ 0,045 %, einem Schwefelanteil ≤ 0,015 %, einem Chromanteil von 16,5 bis 18,5 %, einem Molybdänanteil von 2,5 bis 3 %, einem Nickelanteil von 10,5 bis 13 % und einem Stickstoffanteil ≤ 0,011 %. In diesem Fall ergibt sich eine Härte HB von 215 und ein Elastizitätsmodul von 200 kN/mm². Beispielsweise handelt es sich um einen Stahl mit einem Kohlenstoffanteil unter 0,03 %, einen Silizumanteil ≤ 1 %, einem Mangananteil ≤ 2 %, einem Phosphoranteil ≤ 0,035 %, einem Schwefelanteil ≤ 0,015 %, einem Chromanteil von 21 bis 23 %, einem Molybdänanteil von 2,5 bis 3,5%, einem Nickelanteil von 4,5 bis 6,5 % und einem Stickstoffanteil von 0,1 bis 0,22 %. In diesem Fall ergibt sich eine Härte HB von 270 und ein Elastizitätsmodul von 200 kN/mm². Verschiedene tragende Bestandteile können aus dem gleichen Stahl oder aus verschiedenen Stählen bestehen.

In einer weiteren Ausführungsform der Erfindung bestehen die Plattenelemente aus einem keramischen Material. Beispielsweise handelt es sich um Aluminiumoxid, Siliciumcarbid, Borcarbid. Das keramische Material kann auch im Verbund mit beispielsweise Glas, Gewebe, Fasern, beispielsweise Glasfasern oder Aramidfasern, Fasergewebe, Faserverbundwerkstoffen und/oder Metall verwendet werden.

In einer weiteren Ausführungsform der Erfindung weist der mobile Beschussschutz eine Höhe von 0,5 m bis 1,5 m, bevorzugt von 0,8 m bis 1,2 m auf.

In einer weiteren Ausführungsform der Erfindung weist der mobile Beschussschutz eine Länge von 0,8 m bis 100 m, bevorzugt von 2 m bis 50 m, besonders bevorzugt von 3,5 m bis 8 m auf.

In einer weiteren Ausführungsform der Erfindung weist das erste Stützelement am oberen Ende eine erste Stützverdickung und das erste Schienenelement am unteren Ende wenigstens eine erste Schienenverdickung auf. Die erste Schienenverdickung greift kraftschlüssig unter die erste Stützverdickung. Hierdurch ist eine extrem einfache kraftschlüssige Verbindung zwischen Stützelement und Schienenelement möglich.

In einer weiteren Ausführungsform der Erfindung weist das erste Schienenelement wenigstens eine erste Vertiefung zur Aufnahme des ersten Plattenelements auf. Die wenigstens eine erste Vertiefung kann auch durch zwei parallele flächenförmige Erhöhungen des ersten Schienenelements gebildet sein. Die wenigstens eine erste Vertiefung dient der sicheren Befestigung des ersten Plattenelements durch das erste Schienenelement.

In einer weiteren Ausführungsform weist das erste Schienenelement an wenigstens einem Ende eine Sicherungsvorrichtung auf. Die Sicherungsvorrichtung dient dazu das Schienenelement gegen ungewolltes Verschieben zu sichern. Bevorzugt ist das Sicherungselement als Verbindevorrichtung zu einem zweiten Schienenelement ausgestaltet. Über die Verbindung zweier Schienenelement miteinander können mehrere oder alle Schienenelemente miteinander verbunden zu werden. Dadurch wird der gesamte Aufbau aus mehreren Platten-, Stütz- und Schienenelementen auf einfache Art gesichert.

In einer weiteren Ausführungsform der Erfindung bilden das erstes Stützelement, das zweite Stützelement und das erste Schienenelement einen kraftschlüssigen Rahmen, sodass das erste Plattenelement kraftfrei zwischen dem ersten Stützelement, dem zweiten Stützelement und dem ersten Schienenelement gehalten wird. Da für das Plattenelement gerne keramische Materialen verwendet werden ist es vorteilhaft, wenn auf diese Materialen keine großen Kräfte einwirken. Diese Materialen sind regelmäßig auf durch Beschuss einwirkende Kräfte optimiert und nicht auf seitlich einwirkende Kräfte. Daher ist es vorteilhaft, dass die tragenden Bestandteile praktisch einen Rahmen bilden, welcher die Kräfte der Konstruktion aufnehmen.

Erfindungsgemäß dient eine Buchse zur Aufnahme eines ersten erfindungsgemäßen Stützelements. Wie ein Stecker zur Verwendung eine kompatible Steckdose benötigt, ist für die Verwendung eines mobilen Beschussschutzes eine für die Verankerungsvorrichtung der Stützelemente komplementäre Buchse notwendig.

Erfindungsgemäß weist die Buchse einen Wasserablass auf. Da die Verwendung des mobilen

Beschussschutzes auf einem Wasserfahrzeug erfolgt, kann nicht ausgeschlossen werden, dass Wasser in die Buchse eindringt. Um Probleme zu vermeiden weist die Buchse daher, vorzugsweise an der tiefsten Stelle, einen Wasserablass auf.

In einer weiteren Ausführungsform der Erfindung ist die Buchse mit einem Deckel verschließbar.

Da die Verwendung des mobilen Beschussschutzes auf einem Wasserfahrzeug erfolgt, kann nicht ausgeschlossen werden, dass Wasser in die Buchse eindringt. Um die Menge des eindringen Wassers so gering wie möglich zu halten, kann die Buchse vorzugsweise mit einem Deckel verschlossen werden, wenn der mobile Beschussschutz gerade nicht benötigt wird.

Erfindungsgemäß weist ein Wasserfahrzeug wenigstens eine erste erfindungsgemäße Buchse und eine zweite erfindungsgemäße Buchse auf. Bevorzugt handelt es sich bei dem Wasserfahrzeug um ein Überwasserfahrzeug, insbesondere um ein militärisches Überwasserfahrzeug, beispielsweise um eine Fregatte, einen Zerstörer oder eine Korvette. Beispielhaft und bevorzugt befinden sich die wenigstens eine erste Buchse und die zweite Buchse auf dem Hubschrauberdeck.

Erfindungsgemäß weist das Wasserfahrzeug einen mobilen Beschussschutz auf.

In einem weiteren Aspekt betrifft die Erfindung ein Verfahren zur Aufstellung eines erfindungsgemäßen mobilen Beschussschutzes auf einem erfindungsgemäßen Wasserfahrzeug umfassend die folgenden Schritte:
a) wenigstens Einbringen einer ersten Verankerungsvorrichtung eines ersten Stützelements in eine erste Buchse und Einbringen einer zweiten Verankerungsvorrichtung eines zweiten Stützelements in eine zweite Buchse,
b) wenigstens Verriegeln des ersten Stützelements in der ersten Buchse und Verriegeln des zweiten Stützelements in der zweiten Buchse,
c) wenigstens Einbringen eines ersten Plattenelements zwischen dem ersten Stützelement und dem zweiten Stützelement,
d) wenigstens Verbinden eines ersten Schienenelements mit dem ersten Stützelement und dem zweiten Stützelement.

In einer weiteren Ausführungsform der Erfindung erfolgt das Verriegeln in Schritt b) durch Drehung der Stützelemente um 90° um die Längsachse.

In einer weiteren Ausführungsform der Erfindung erfolgt das Verbinden in Schritt d) durch Verschieben des ersten Schienenelements in dessen Längsrichtung.

In einer weiteren Ausführungsform der Erfindung kann das Verfahren ohne Zuhilfenahme von Werkzeug durchgeführt werden.

Nachfolgend ist der erfindungsgemäße mobile Beschussschutz anhand eines in den Zeichnungen dargestellten Ausführungsbeispiels näher erläutert.
- Fig. 1: Perspektivische Ansicht eines mobilen Beschussschutzes
- Fig. 2: Querschnitt durch ein H-förmiges Stützelement
- Fig. 3: Querschnitt durch ein Eckstützelement
- Fig. 4: senkrechter Querschnitt durch eine Verankerungsvorrichtung
- Fig. 5: senkrechter Querschnitt durch eine Verankerungsvorrichtung, 90° gedreht
- Fig. 6: horizontaler Querschnitt durch eine Verankerungsvorrichtung
- Fig. 7: Aufsicht auf ein Stützelement
- Fig.8: Explosionszeichnung Schienenelement
- Fig. 9: senkrechter Querschnitt durch Schienenelement und Plattenelement
- Fig. 10: senkrechter Querschnitt durch Schienenelement, Stützelement und Plattenelement
- Fig. 11: senkrechter Querschnitt durch eine Buchse
- Fig. 12: senkrechter Querschnitt durch eine Buchse, 90° gedreht
- Fig. 13: erster horizontaler Querschnitt durch eine Buchse
- Fig. 14: zweiter horizontaler Querschnitt durch eine Buchse
- Fig. 15: dritter horizontaler Querschnitt durch eine Buchse

Die Figuren zeigen verschiedene Ansichten und Querschnitte, teilweise nur einzelner Bestandteile.

In Fig. 1 ein mobiler Beschussschutz 10 in einer perspektivischen Ansicht dargestellt. Der mobile Beschussschutz 10 ist beispielsweise auf einem Hubschrauberdeck eines militärischen Überwasserfahrzeuges aufgebaut, wobei das Wasserfahrzeug zur Vereinfachung der Darstellung bis auf die Buchsen 60 weggelassen wurde. Der mobile Beschussschutz 10 weist als Bestandteile Stützelemente 20, Plattenelemente 30 und Schienenelemente 40 auf. Die Stützelemente 20 weisen am unteren Ende Verankerungsvorrichtungen 50 auf, mit welchen die Stützelemente 20 in Buchsen 60 befestigt werden können. Die Verankerungsvorrichtungen 50 und die Buchsen 60 sind als Bajonettverschluss ausgeführt. Die Stützelemente 20 können durch eine Drehung um 90° verankert oder gelöst werden. Die einzelnen Bestandteile sind in Fig. 2 bis Fig. 15 genauer dargestellt.

Fig. 2 zeigt den Querschnitt durch ein H-förmiges Stützelement 20, wie dieses für die geraden Bereiche des mobilen Beschussschutzes 10 verwendet wird, Fig. 3 zeigt den Querschnitt durch ein Eckstützelement, welches mit einem Winkel von 38,5° einen Winkel von 77° für beide Eckstützelemente ermöglicht. Alternativ könnte hier ein Winkel von 45° verwendet werden, der somit für beide Eckstützelemente zusammen einen Wert von 90° ermöglichen würde. Weiter alternativ könnte hier ein Winkel von 30° verwendet werden, der somit mit drei Eckstützelementen zusammen eine Wert von 90° ermöglichen würde, wobei die drei Eckstützelemente nicht zwingend benachbart sein müssen. In den Stützelementen 20 sind in Fig. 2 und Fig. 3 die Vertiefungen 24 gut erkennbar, in welche die Plattenelemente 30 eingeführt werden können.

Fig. 4 bis Fig. 6 zeigen eine Verankerungsvorrichtung 50 im Detail. In Fig. 4 und Fig. 5 ist der weitere Verlauf des Stützelements 20 angedeutet. Fig. 4 und Fig. 5 zeigen zwei um 90° versetzte Querschnitte, hierdurch ist die Verriegelungsvorrichtung 52 in der Asymmetrie gut zu erkennen, während der Steg 54 einen runden Querschnitt aufweist. Um den Aufbau zu erleichtern, weist die Verankerungsvorrichtung 50 eine Aufnahmevorrichtung 56 für eine Justierhilfe 64 auf. Durch die Anfasung oder Anschrägung der Justierhilfe 64 kann ein Verkanten beim Einsetzen verhindert werden. Da der mobile Beschussschutz 10 auf einem Wasserfahrzeug eingesetzt wird, weist die Verankerungsvorrichtung 50 einen Buchsenverschluss 58 auf, welcher Eindringen von Wasser in die Buchse 60 verhindern oder wenigstens minimieren soll.

Fig. 6 zeigt einen horizontalen Querschnitt durch eine Verankerungsvorrichtung, wobei der erste horizontale Querschnitt ganz unten durch die Verriegelungsvorrichtung 52 dargestellt ist. Erkennbar ist, dass die Verriegelungsvorrichtung 52 eine in erster Näherung rechteckige Platte ist. Die Verriegelungsvorrichtung 52 weist an zwei gegenüberliegende Ecken auf, wobei die zwei gegenüberliegenden Ecken abgerundet sind. Die zwei gegenüberliegenden Ecken sind mit einem Krümmungsradius abgerundet, wobei der Krümmungsradius der halben Breite der Verriegelungsvorrichtung 52 entspricht. Die Abrundung der zwei gegenüberliegenden Ecken führt zu einer einfachen Verriegelung. Mit genau einer 90° Drehung kann verriegelt bzw. gelöst werden. Eine andere Drehung wird durch diese Geometrie ausgeschlossen. Dadurch werden auch Bedienfehler vermieden und die kraftübertragende Verbindungsfläche maximiert. Auch die anderen beiden gegenüberliegenden Ecken der Verriegelungsvorrichtung 52 sind abgerundet, jedoch ist hier der Krümmungsradius um Faktor 5 geringer. Dieses dient lediglich der Vermeidung scharfer Kanten, die ein Verkanten oder eine Beschädigung anderer Bestandteile begünstigen könnten.

Fig. 7 zeigt Aufsicht auf ein Stützelement 20. Von oben betrachtet ist zunächst der H-förmige Querschnitt des Stützelements mit den Vertiefungen 24 zur Aufnahme der Plattenelemente erkennbar. Darunter wird der Buchsenverschluss 58 und unter dem Buchsenverschluss 58 die Verriegelungsvorrichtung 52 erkennbar.

Eine Explosionszeichnung des oberen Bereichs des mobilen Beschussschutzes 10 ist in Fig. 8 gezeigt. Zur Vereinfachung sind die Plattenelemente 30 nur transparent dargestellt. Die Stützelemente 20 weisen am oberen Ende Stützverdickungen 22 auf, das Schienenelement 40 weist Schienenverdickungen 42 auf. Das Zusammenwirken der Stützverdickungen 22 und der Schienenverdickungen 42 ist in Fig. 10 dargestellt. In Fig. 8 ist gut erkennbar, dass das Schienenelement 40 seitlich versetzt auf die Stützelemente 20 aufgesetzt und dann in Längsrichtung des mobilen Beschussschutzes 10 zur Verriegelung verschoben wird. Im gezeigten Fall wird das Schienenelement 40 nach rechts oben versetzt aufgesetzt und dann nach links unten bewegt. Hierzu sind die Stützverdickungen 22 nur halb so breit wie das Stützelement 20. Fig. 9 zeigt, wie das Schienenelement 40 über dem Plattenelement 30 angeordnet ist. Fig. 10 zeigt die Verriegelung zwischen dem Stützelement 20 und dem Schienenelement 40 mittels der Stützverdickung 22 und der Schienenverdickung 42. Diese Anordnung verhindert effizient, dass das Stützelement 20 sich drehen und damit aus der Buchse lösen kann, wobei jedes Drehmoment durch das Schienenelement 40 und nicht durch das Plattenelement 30 aufgenommen wird. Hierdurch ist eine Optimierung des Materials des Plattenelements 30 alleine auf Beschuss möglich.

Eine Buchse 60 ist Fig. 11 bis Fig. 15 dargestellt, wobei die Buchse 60 in Fig. 11 und Fig. 12 jeweils im um 90° versetzten senkrechte Querschnitt dargestellt ist. Horizontale Querschnitte sind in Fig. 13 bis Fig. 15 gezeigt. Fig. 11 und Fig. 12 zeigen die Buchse 60, jedoch ohne den in Fig. 13 gezeigten Boden der Buchse 60, der in der gezeigten Ausführungsform mittels sechs Schrauben anbringbar ist.

Fig. 11 zeigt den Querschnitt, in welchem die Verriegelungsvorrichtung 52 in voller Breite eingeführt werden kann, Fig. 12 hingegen stellt den Querschnitt in Verriegelungsrichtung 52 dar und weist daher zusätzlich eine Buchsverriegelung 62 auf. Die Verriegelungsrichtung 52 ist nach Verriegelung unter der Buchsverriegelung 62.

Der in Fig. 13 gezeigte Boden der Buchse 60 weist zum einen die Justierhilfe 62 und zum anderen einen Wasserablass 66 auf. Durch den Wasserablass 66 wird verhindert, dass sich eindringendes Wasser in der Buchse 60 sammeln und zu Korrosion führen kann.

Fig. 14 zeigt den Querschnitt entlang der Ebene A in Fig. 11. Erkennbar sind die beiden Buchsverriegelungen 62, welche sich als Abweichung vom runden Querschnitt ergeben.

Fig. 15 zeigt den Querschnitt entlang der Ebene B in Fig. 11. Fig. 15 zeigt die Bohrungen, welche komplementär zu den Bohrungen in Fig. 13 sind und mit deren Hilfe der Boden der Buchse 60 befestigt werden kann.

### Bezugszeichen

- 10: Mobiler Beschussschutz
- 20: Stützelement
- 22: Stützverdickung
- 24: Vertiefung
- 30: Plattenelement
- 40: Schienenelement
- 42: Schienenverdickung
- 50: Verankerungsvorrichtung
- 52: Verriegelungsvorrichtung
- 54: Steg
- 56: Aufnahmevorrichtung Justierhilfe
- 58: Buchsenverschluss
- 60: Buchse
- 62: Buchsverriegelung
- 64: Justierhilfe
- 66: Wasserablass

## Patentansprüche

1. Wasserfahrzeug mit wenigstens einer ersten Buchse (60) und einer zweiten Buchse (60), wobei die erste Buchse (20) und die zweite Buchse (60) zur Aufnahme eines ersten Stützelements (20) ausgebildet sind, und einem mobiler Beschussschutz (10), wobei der mobil Beschussschutz (10) wenigstens ein erstes Stützelement (20) und ein zweites Stützelement (20), wenigstens ein erstes Plattenelement (30) und wenigstens ein erstes Schienenelement (40) aufweist, wobei das wenigstens erste Stützelement (20) und das zweite Stützelement (20) senkrecht angeordnet werden können, wobei das wenigstens erste Plattenelement (30) zwischen dem ersten Stützelement (20) und dem zweiten Stützelement (20) angeordnet werden kann, wobei das erste Schienenelement (40) oberhalb des ersten Stützelements (20), des zweiten Stützelements (20) und des ersten Plattenelements (30) angeordnet werden kann, wobei das erste Stützelement (20) eine erste Vertiefung (24) zur Aufnahme des ersten Plattenelements (30) aufweist, wobei das zweite Stützelement (20) eine erste Vertiefung (24) zur Aufnahme des ersten Plattenelements (30) aufweist, wobei das erste Stützelement (20) an der Unterseite eine erste Verankerungsvorrichtung (50) aufweist, wobei das zweite Stützelement (20) an der Unterseite eine zweite Verankerungsvorrichtung (50) aufweist, wobei das erste Stützelement (20) und das erste Schienenelement (40) kraftschlüssig miteinander verbindbar sind, wobei das zweite Stützelement (20) und das erste Schienenelement (40) kraftschlüssig miteinander verbindbar sind, wobei der mobile Beschussschutz (10) wenigstens ein drittes Stützelement (20), wenigstens ein zweites Plattenelement (30) und wenigstens ein zweites Schienenelement (40) aufweist, wobei das zweite Stützelement (20) eine zweite Vertiefung (24) zur Aufnahme des zweiten Plattenelements (30) aufweist, wobei das dritte Stützelement (20) eine erste Vertiefung (24) zur Aufnahme des zweiten Plattenelements (30) aufweist, wobei das dritte Stützelement (20) an der Unterseite eine dritte Verankerungsvorrichtung (50) aufweist, die erste Vertiefung (24) des zweiten Stützelements (20) und die zweite Vertiefung (24) des zweiten Stützelements (20) gegenüberliegend angeordnet sind, wobei die erste Vertiefung (24) des zweiten Stützelements (20) und die zweite Vertiefung (24) des zweiten Stützelements (20) in einem stumpfen Winkel zueinander angeordnet sind, wobei der stumpfe Winkel 135° beträgt und wobei die Buchse (60) einen Wasserablass (66) aufweist.

2. Wasserfahrzeug nach Anspruch 1, **dadurch gekennzeichnet, dass** wenigstens das erste Stützelement (20) an der Unterseite eine erste Verankerungsvorrichtung (50) in Form eines Bajonettverschlusses und das zweite Stützelement (20) an der Unterseite eine zweite Verankerungsvorrichtung (50) in Form eines Bajonettverschlusses aufweist.

3. Wasserfahrzeug nach Anspruch 2, **dadurch gekennzeichnet, dass** der Bajonettverschluss durch eine Drehung um 90° festzustellen bzw. zu lösen ist.

4. Wasserfahrzeug nach Anspruch 3, **dadurch gekennzeichnet, dass** der Bajonettverschluss am unteren Ende eine in erster Näherung rechteckige Platte aufweist, wobei die in erster Näherung rechteckige Platte wenigstens zwei gegenüberliegende Ecken aufweist, wobei die zwei gegenüberliegenden Ecken abgerundet sind.

5. Wasserfahrzeug nach Anspruch 4, **dadurch gekennzeichnet, dass** die zwei gegenüberliegenden Ecken mit einem Krümmungsradius abgerundet sind, wobei der Krümmungsradius der halben Breite der in ersten Näherung rechteckigen Platte entspricht.

6. Wasserfahrzeug nach einem der vorstehenden Ansprüche, **dadurch gekennzeichnet, dass** keines der Bestandteile umfassend Stützelemente (20), Plattenelemente (30) und Schienenelemente (40) ein Gewicht von mehr als 25 kg aufweist.

7. Wasserfahrzeug nach einem der vorstehenden Ansprüche, **dadurch gekennzeichnet, dass** die tragenden Bestandteile umfassend Stützelemente (20) und Schienenelemente (40) aus nicht lackiertem rostfreien Stahl bestehen.

8. Wasserfahrzeug nach einem der vorstehenden Ansprüche, **dadurch gekennzeichnet, dass** die Plattenelemente (30) aus einem keramischen Material bestehen.

9. Wasserfahrzeug nach einem der vorstehenden Ansprüche, **dadurch gekennzeichnet, dass** der mobile Beschussschutz (10) eine Höhe von 0,5 m bis 1,5 m, bevorzugt von 0,8 m bis 1,2 m aufweist.

10. Wasserfahrzeug nach einem der vorstehenden Ansprüche, **dadurch gekennzeichnet, dass** der mobile Beschussschutz (10) eine Länge von 0,8 m bis 100 m, bevorzugt von 2,5 m bis 8 m aufweist.

11. Wasserfahrzeug nach einem der vorstehenden Ansprüche, **dadurch gekennzeichnet, dass** das erste Stützelement (20) am oberen Ende eine erste Stützverdickung (22) aufweist, wobei das erste Schienenelement (40) am unteren Ende wenigstens eine erste Schienenverdickung (42) aufweist, wobei die erste Schienenverdickung (42) kraftschlüssig unter die erste Stützverdickung (22) greift.

12. Wasserfahrzeug nach einem der vorstehenden Ansprüche, **dadurch gekennzeichnet, dass** das erste Schienenelement wenigstens eine erste Vertiefung zur Aufnahme des ersten Plattenelements aufweist.

13. Wasserfahrzeug nach einem der vorstehenden Ansprüche, **dadurch gekennzeichnet, dass** das erstes Stützelement (20), das zweite Stützelement (20) und das erste Schienenelement (40) einen kraftschlüssigen Rahmen bilden, sodass das erste Plattenelement (30) kraftfrei zwischen dem ersten Stützelement (20), dem zweiten Stützelement (20) und dem ersten Schienenelement (40) gehalten wird.

14. Wasserfahrzeug nach einem der vorstehenden Ansprüche, **dadurch gekennzeichnet, dass** die Buchse (60) mit einem Deckel verschließbar ist.

15. Verfahren zur Aufstellung eines mobilen Beschussschutzes (10) auf einem Wasserfahrzeug nach einem der vorstehenden Ansprüche umfassend die folgenden Schritte:
a) wenigstens Einbringen einer ersten Verankerungsvorrichtung (50) eines ersten Stützelements (20) in eine erste Buchse (60) und Einbringen einer zweiten Verankerungsvorrichtung (50) eines zweiten Stützelements (20) in eine zweite Buchse (60),
b) wenigstens Verriegeln des ersten Stützelements (20) in der ersten Buchse (60) und Verriegeln des zweiten Stützelements (20) in der zweiten Buchse (60),
c) wenigstens Einbringen eines ersten Plattenelements (30) zwischen dem ersten Stützelement (20) und dem zweiten Stützelement (20),
d) wenigstens Verbinden eines ersten Schienenelements (40) mit dem ersten Stützelement (20) und dem zweiten Stützelement (20).

16. Verfahren nach Anspruch 15, **dadurch gekennzeichnet, dass** das Verriegeln in Schritt b) durch Drehung der Stützelemente (20) um 90° um die Längsachse erfolgt.

17. Verfahren nach einem der Ansprüche 15 oder 16, **dadurch gekennzeichnet, dass** das Verbinden in Schritt d) durch Verschieben des ersten Schienenelements (40) in dessen Längsrichtung erfolgt.

18. Verfahren nach einem der Ansprüche 15 bis 17, **dadurch gekennzeichnet, dass** das Verfahren ohne Zuhilfenahme von Werkzeug durchgeführt werden kann.

## Claims

1. Watercraft with at least a first socket (60) and a second socket (60), wherein the first socket (20) and the second socket (60) are designed for receiving a first supporting element (20), and with a mobile ballistic shield (10), wherein the mobile ballistic shield (10) has at least a first supporting element (20) and a second supporting element (20), at least a first plate element (30) and at least a first rail element (40), wherein the at least first supporting element (20) and the second supporting element (20) can be arranged vertically, wherein the at least first plate element (30) can be arranged between the first supporting element (20) and the second supporting element (20), wherein the first rail element (40) can be arranged above the first supporting element (20), the second supporting element (20) and the first plate element (30), wherein the first supporting element (20) has a first recess (24) for receiving the first plate element (30), wherein the second supporting element (20) has a first recess (24) for receiving the first plate element (30), wherein the first supporting element (20) has on the underside a first anchoring device (50), wherein the second supporting element (20) has on the underside a second anchoring device (50), wherein the first supporting element (20) and the first rail element (40) can be non-positively interconnected, wherein the second supporting element (20) and the first rail element (40) can be non-positively interconnected, wherein the mobile ballistic shield (10) has at least a third supporting element (20), at least a second plate element (30) and at least a second rail element (40), wherein the second supporting element (20) has a second recess (24) for receiving the second plate element (30), wherein the third supporting element (20) has a first recess (24) for receiving the second plate element (30), wherein the third supporting element (20) has on the underside a third anchoring device (50), the first recess (24) of the second supporting element (20) and the second recess (24) of the second supporting element (20) are arranged lying opposite, wherein the first recess (24) of the second supporting element (20) and the second recess (24) of the second supporting element (20) are arranged at an obtuse angle in relation to one another, wherein the obtuse angle is 135° and wherein the socket (60) has a water outlet (66).

2. Watercraft according to Claim 1, **characterized in that** at least the first supporting element (20) has on the underside a first anchoring device (50) in the form of a bayonet fastener and the second supporting element (20) has on the underside a second anchoring device (50) in the form of a bayonet fastener.

3. Watercraft according to Claim 2, **characterized in that** the bayonet fastener can be secured and released by turning through 90°.

4. Watercraft according to Claim 3, **characterized in that** the bayonet fastener has at the lower end a plate that is rectangular in first approximation, wherein the plate that is rectangular in first approximation has at least two opposite corners, wherein the two opposite corners are rounded.

5. Watercraft according to Claim 4, **characterized in that** the two opposite corners are rounded with a radius of curvature, wherein the radius of curvature corresponds to half the width of the plate that is rectangular in first approximation.

6. Watercraft according to one of the preceding claims, **characterized in that** none of the component parts comprising supporting elements (20), plate elements (30) and rail elements (40) has a weight of more than 25 kg.

7. Watercraft according to one of the preceding claims, **characterized in that** the load-bearing component parts comprising supporting elements (20) and rail elements (40) consist of unpainted stainless steel.

8. Watercraft according to one of the preceding claims, **characterized in that** the plate elements (30) consist of a ceramic material.

9. Watercraft according to one of the preceding claims, **characterized in that** the mobile ballistic shield (10) has a height of 0.5 m to 1.5 m, preferably of 0.8 m to 1.2 m.

10. Watercraft according to one of the preceding claims, **characterized in that** the mobile ballistic shield (10) has a length of 0.8 m to 100 m, preferably of 2.5 m to 8 m.

11. Watercraft according to one of the preceding claims, **characterized in that** the first supporting element (20) has at the upper end a first supporting thickening (22), wherein the first rail element (40) has at the lower end at least a first rail thickening (42), wherein the first rail thickening (42) engages non-positively under the first supporting thickening (22) .

12. Watercraft according to one of the preceding claims, **characterized in that** the first rail element has at least a first recess for receiving the first plate element.

13. Watercraft according to one of the preceding claims, **characterized in that** the first supporting element (20), the second supporting element (20) and the first rail element (40) form a non-positively interconnected frame, so that the first plate element (30) is held in a force-free manner between the first supporting element (20), the second supporting element (20) and the first rail element (40).

14. Watercraft according to one of the preceding claims, **characterized in that** the socket (60) can be closed by a cover.

15. Method for setting up a mobile ballistic shield (10) on a watercraft according to one of the preceding claims, comprising the following steps:
a) at least introducing a first anchoring device (50) of a first supporting element (20) into a first socket (60) and introducing a second anchoring device (50) of a second supporting element (20) into a second socket (60),
b) at least locking the first supporting element (20) in the first socket (60) and locking the second supporting element (20) in the second socket (60),
c) at least introducing a first plate element (30) between the first supporting element (20) and the second supporting element (20),
d) at least connecting a first rail element (40) to the first supporting element (20) and the second supporting element (20).

16. Method according to Claim 15, **characterized in that** the locking in step b) is performed by turning the supporting elements (20) through 90° about the longitudinal axis.

17. Method according to either of Claims 15 and 16, **characterized in that** the connecting in step d) is performed by displacing the first rail element (40) in its longitudinal direction.

18. Method according to one of Claims 15 to 17, **characterized in that** the method can be carried out without using a tool.

## Revendications

1. Véhicule aquatique comportant au moins une première douille (60) et une deuxième douille (60), la première douille (20) et la deuxième douille (60) étant réalisées pour la réception d'un premier élément de support (20), et une protection mobile contre les tirs (10), la protection mobile contre les tirs (10) comprenant au moins un premier élément de support (20) et un deuxième élément de support (20), au moins un premier élément plaque (30) et au moins un premier élément rail (40), l'au moins un premier élément de support (20) et le deuxième élément de support (20) pouvant être disposés verticalement, l'au moins un premier élément plaque (30) pouvant être disposé entre le premier élément de support (20) et le deuxième élément de support (20), le premier élément rail (40) pouvant être disposé au-dessus du premier élément de support (20), du deuxième élément de support (20) et du premier élément plaque (30), le premier élément de support (20) comprenant un premier évidement (24) pour la réception du premier élément plaque (30), le deuxième élément de support (20) comprenant un premier évidement (24) pour la réception du premier élément plaque (30), le premier élément de support (20) comprenant un premier dispositif d'ancrage (50) sur le côté inférieur, le deuxième élément de support (20) comprenant un deuxième dispositif d'ancrage (50) sur le côté inférieur, le premier élément de support (20) et le premier élément rail (40) pouvant être connectés à force l'un à l'autre, le deuxième élément de support (20) et le premier élément rail (40) pouvant être connectés à force l'un à l'autre, la protection mobile contre les tirs (10) comprenant au moins un troisième élément de support (20), au moins un deuxième élément plaque (30) et au moins un deuxième élément rail (40), le deuxième élément de support (20) comprenant un deuxième évidement (24) pour la réception du deuxième élément plaque (30), le troisième élément de support (20) comprenant un premier évidement (24) pour la réception du deuxième élément plaque (30), le troisième élément de support (20) comprenant un troisième dispositif d'ancrage (50) sur le côté inférieur, le premier évidement (24) du deuxième élément de support (20) et le deuxième évidement (24) du deuxième élément de support (20) étant disposés de manière opposée, le premier évidement (24) du deuxième élément de support (20) et le deuxième évidement (24) du deuxième élément de support (20) étant disposés suivant un angle obtus l'un par rapport à l'autre, l'angle obtus valant 135° et la douilles (60) comprenant une évacuation d'eau (66).

2. Véhicule aquatique selon la revendication 1, **caractérisé en ce qu'**au moins le premier élément de support (20) comprend, sur le côté inférieur, un premier dispositif d'ancrage (50) sous la forme d'une fermeture à baïonnette et le deuxième élément de support (20) comprend, sur le côté inférieur, un deuxième dispositif d'ancrage (50) sous la forme d'une fermeture à baïonnette.

3. Véhicule aquatique selon la revendication 2, **caractérisé en ce que** la fermeture à baïonnette doit être fixée ou doit être détachée par une rotation sur 90°.

4. Véhicule aquatique selon la revendication 3, **caractérisé en ce que** la fermeture à baïonnette comprend, à l'extrémité inférieure, une plaque rectangulaire en première approximation, la plaque rectangulaire en première approximation comprenant au moins deux coins opposés, les deux coins opposés étant arrondis.

5. Véhicule aquatique selon la revendication 4, **caractérisé en ce que** les deux coins opposés sont arrondis avec un rayon de courbure, le rayon de courbure correspondant à la demi-largeur de la plaque rectangulaire en première approximation.

6. Véhicule aquatique selon l'une des revendications précédentes, **caractérisé en ce qu'**aucun des composants comportant des éléments de support (20), des éléments plaques (30) et des éléments rails (40) ne présente une masse de plus de 25 kg.

7. Véhicule aquatique selon l'une des revendications précédentes, **caractérisé en ce que** les composants porteurs comportant des éléments de support (20) et des éléments rails (40) sont constitués d'acier inoxydable non laqué.

8. Véhicule aquatique selon l'une des revendications précédentes, **caractérisé en ce que** les éléments plaques (30) sont constitués d'une matière céramique.

9. Véhicule aquatique selon l'une des revendications précédentes, **caractérisé en ce que** la protection mobile contre les tirs (10) présente une hauteur de 0,5 m à 1,5 m, de préférence de 0,8 m à 1,2 m.

10. Véhicule aquatique selon l'une des revendications précédentes, **caractérisé en ce que** la protection mobile contre les tirs (10) présente une longueur de 0,8 m à 100 m, de préférence de 2,5 m à 8 m aufweist.

11. Véhicule aquatique selon l'une des revendications précédentes, **caractérisé en ce que** le premier élément de support (20) comprend à l'extrémité supérieure un premier renflement de support (22), le premier élément rail (40) comprenant à l'extrémité inférieure au moins un premier renflement de rail (42), le premier renflement de rail (42) venant en prise par force en dessous du premier renflement de support (22).

12. Véhicule aquatique selon l'une des revendications précédentes, **caractérisé en ce que** le premier élément rail comprend au moins un premier évidement servant à la réception du premier élément plaque.

13. Véhicule aquatique selon l'une des revendications précédentes, **caractérisé en ce que** le premier élément de support (20), le deuxième élément de support (20) et le premier élément rail (40) forment un cadre à engagement par force, de sorte que le premier élément plaque (30) soit retenu sans force entre le premier élément de support (20), le deuxième élément de support (20) et le premier élément rail (40).

14. Véhicule aquatique selon l'une des revendications précédentes, **caractérisé en ce que** la douille (60) peut être fermée par un couvercle.

15. Procédé d'installation d'une protection mobile contre les tirs (10) sur un véhicule aquatique selon l'une des revendications précédentes, comportant les étapes suivantes :
a) au moins introduction d'un premier dispositif d'ancrage (50) d'un premier élément de support (20) dans une première douille (60) et introduction d'un deuxième dispositif d'ancrage (50) d'un deuxième élément de support (20) dans une deuxième douille (60),
b) au moins verrouillage du premier élément de support (20) dans la première douille (60) et verrouillage du deuxième élément de support (20) dans la deuxième douille (60),
c) au moins introduction d'un premier élément plaque (30) entre le premier élément de support (20) et le deuxième élément de support (20),
d) au moins connexion d'un premier élément rail (40) au premier élément de support (20) et au deuxième élément de support (20).

16. Procédé selon la revendication 15, **caractérisé en ce que** le verrouillage dans l'étape b) s'effectue par rotation des éléments de support (20) sur 90° autour de l'axe longitudinal.

17. Procédé selon l'une des revendications 15 ou 16, **caractérisé en ce que** la connexion dans l'étape d) s'effectue par déplacement du premier élément rail (40) dans sa direction longitudinale.

18. Procédé selon l'une des revendications 15 à 17, **caractérisé en ce que** le procédé peut être mis en œuvre sans recours à un outil.
